# EUROPÄISCHE PATENTSCHRIFT

(11) **EP 2 080 411 B1**
(45) Veröffentlichungstag und Bekanntmachung des Hinweises auf die Patenterteilung: **25.04.2012**
(21) Anmeldenummer: 07818894.3
(22) Anmeldetag: 10.10.2007
(51) Int. Cl.: H04S 3/00

(54) **Vorrichtung und Verfahren zum Erzeugen einer Anzahl von Lautsprechersignalen für ein Lautsprecher-Array, das einen Wiedergaberaum definiert**
Device and method for generating a number of loudspeaker signals for a loudspeaker array which defines a reproduction area
Dispositif et procédé pour produire un certain nombre de signaux de haut-parleur pour un réseau de haut-parleurs définissant un espace de restitution

(30) Priorität: 11.10.2006 DE 102006048205; 15.11.2006 DE 102006053919
(43) Veröffentlichungstag der Anmeldung: 22.07.2009
(73) Patentinhaber: Fraunhofer-Gesellschaft zur Förderung der angewandten Forschung e.V., 80686 München (DE)
(72) Erfinder: STRAUSS, Michael, 98693 Ilmenau (DE); HÖRNLEIN, Thomas, 31135 Hildesheim (DE)
(74) Vertreter: Zinkler, Franz
(86) Internationale Anmeldenummer: PCT/EP2007/008823
(87) Internationale Veröffentlichungsnummer: WO 2008/043549

(56) Entgegenhaltungen:
- DE-A1-102004 002 532
- THEILE G ET AL: "WELLENFELDSYNTHESE NEUE MOEGLICHKEITEN DER RAEUMLICHEN TONAUFNAHME UND WIEDERGABE - TEIL II" FKT FERNSEH UND KINOTECHNIK, FACHVERLAG SCHIELE & SCHON GMBH., BERLIN, DE, Bd. 57, Nr. 6, Juni 2003 (2003-06), Seiten 282-285, XP001218258 ISSN: 1430-9947
- SONTACCHI A ET AL: "FURTHER INVESTIGATIONS ON 3D SOUND FIELDS USING DISTANCE CODING" PROCEEDINGS OF COST G-6 CONFERENCE ON DIGITAL AUDIO EFFECTS, 6. Dezember 2001 (2001-12-06), Seiten 1-3, XP008021190 in der Anmeldung erwähnt

## Beschreibung

Die vorliegende Erfindung bezieht sich auf die Wiedergabe von räumlichen Audiosignalen, wie sie beispielsweise bei der Wiedergabe von Filmmaterial, Konzerten oder auch im Bereich der Computer- und Videospiele vorkommen.

Im Bereich der räumlichen Audiowidergabe sind im Stand der Technik mehrere Verfahren bekannt, darunter beispielsweise die Wellenfeldsynthese, deren Grundidee auf dem Huygen'schen Prinzip basiert, wonach jeder Punkt, der von einer Welle erfasst wird, Ausgangspunkt einer Elementarwelle ist, die sich kugelförmig bzw. kreisförmig ausbreitet. Die Wellenfeldsynthese wird in der Akustik, basierend auf einer großen Anzahl von Lautsprechern, die nebeneinander angeordnet sind, einem sog. Lautsprecher-Array, angewendet, und ist prinzipiell in der Lage, jede beliebige Form einer einlaufenden Wellenfront nachzubilden. Im einfachsten Fall, einer einzelnen wiederzugebenden Punktquelle und einer linearen Anordnung der Lautsprecher, können die Audiosignale eines jeden Lautsprechers mit einer Zeitverzögerung und Amplitudenskalierung so gefiltert werden, dass sich ein entsprechender räumlicher Eindruck für einen Hörer ergibt, wobei die abgestrahlten Klangfelder der einzelnen Lautsprecher sich entsprechend überlagern. Sind mehrere Schallquellen vorhanden, wird für jede Quelle der Beitrag zu jedem Lautsprecher getrennt berechnet und die resultierenden Signale addiert. Befinden sich die wiederzugebenden Quellen in einem Raum mit reflektierenden Wänden, so können unter Umständen auch Reflexionen über entsprechende Filter mit Hilfe des Lautsprecher-Arrays kompensiert werden.

Der Aufwand bei der Berechnung einer Wellenfeldsynthese hängt stark von der Anzahl der wiederzugebenden Schallquellen, den Reflexionseigenschaften eines Wiedergaberaumes und der Anzahl der Lautsprecher ab. Die Möglichkeiten der Wellenfeldsynthese können umso besser ausgeschöpft werden, je größer die Lautsprecher-Arrays sind, d. h. umso mehr einzelne Lautsprecher bereitgestellt werden. Nachteilig ist dabei jedoch, dass die erforderliche Rechenleistung mit der Anzahl der verwendeten Einzellautsprecher steigt. Für jede virtuelle Schallquelle, d.h. wiederzugebende Schallquelle, muss für jeden einzelnen Lautsprecher des Lautsprecher-Arrays ein entsprechendes Signal berechnet und übertragen werden. Insbesondere bei sich bewegenden virtuellen Quellen steigt der Rechenwand immens, so dass konventionelle Systeme durch die Darstellung bewegter Klangwellen sehr schnell an ihre Grenzen stoßen, wobei der limitierende Faktor die Rechenleistung ist.

Eine weitere bekannte Technik zur räumlichen Schallfeldreproduktion ist Ambisonic. Diese Technik basiert auf einer harmonischen Zerlegung des akustischen Feldes entlang einer Kugeloberfläche (3-D) oder entlang eines Kreisumfangs (2-D). Bei der Wiedergabe wird eine endliche Anzahl dieser harmonischen Anteile zur Reproduktion des originalen Schallfeldes an einem Punkt, dem Abhörpunkt, verwendet. Abhängig von der Anzahl der verwendeten harmonischen Anteile (genannt Ordnung) vergrößert sich die räumliche Ausdehnung des Gebietes der optimalen Rekonstruktion des Schallfeldes. Im einfachsten sinnvollen Fall (1. Ordnung) wird hierbei eine Toninformation in vier Kanäle codiert, was auch unter dem Synonym Ambisonic B-Format bekannt ist. Ein Kanal enthält dabei ein Monosignal der Toninformation. Die drei anderen Kanäle enthalten die räumlichen Komponenten der drei räumlichen Dimensionen. Diese drei Signale basieren auf einer harmonischen Zerlegung des akustischen Feldes entlang einer Kugeloberfläche und spiegeln die instantane Druckverteilung der Tonwellen wieder. Dieser Fall ist auch der kommerziell nutzbarste Fall. Weil die vier Signale ursprünglich als Konkurrenz zur Quadrofonie auf Schallplatte Platz finden mussten. Derzeit arbeitet man an der Ausarbeitung einer Spezifikation, die das Medium DVD benutzt und dementsprechend mehr Kanäle zulässt.

Ambisonic erlaubt ein räumliches Audiosignal in die beschriebenen vier Kanäle zu zerlegen, und entsprechend wieder zusammenzusetzen. Die Signale beziehen sich dabei auf einen Referenzpunkt, der inmitten einer Kugel angeordnet ist, auf deren Oberfläche sich die entsprechenden Lautsprecher befinden. Die Darstellung von räumlichen Audiosignalen nach der Ambisonic-Methode bieten demnach eine weniger komplexe Möglichkeit, räumliche Signale zu speichern und wiederzugeben. Nachteilig an dieser Technologie ist jedoch, dass die räumliche Auflösung und damit der erzielbare Eindruck eines Raumklangs begrenzt sind.

Mit zunehmender Ambisonic-Ordnung lassen sich zwar qualitativ ähnliche Ergebnisse erzielen, wie mit WFS. Allerdings steigt damit auch die Komplexität stark an, und es gibt kein Mikrofon, dass die Richtcharakteristik dieser höheren Harmonischen besitzt. Hier müssen dann ausgeklügelte Mic-Arrays verwendet werden

WFS rekonstruiert innerhalb eines Volumens (oder Fläche) und das in einer Qualität, die vom implementierten Aufwand (z.B. LS-Abstand) abhängig ist.

Ambisonic rekonstruiert zwar exakt, aber von einem Punkt ausgehend und nur für sehr hohe Ordnungen auf einer vergleichbar großen Fläche wie WFS.

Beide Verfahren haben aber eine gemeinsame Theoretische Basis, die Holophonie.

Die Signale beziehen sich auf einen Referenzpunkt, indem sich ein Hörer idealerweise befindet, was die Versorgung einer größeren Fläche, wie beispielsweise eines Kinos oder einer Konzerthalle entsprechend erschwert.

Ferner ist es eine Vorraussetzung, dass sich sowohl die Wiedergabelautsprecher bezüglich des Abhörpunktes als auch die virtuellen Klangobjekte bezüglich der Wiedergabelautsprecher in ausreichend weiter Entfernung befinden, sodass in jedem Fall ebene Wellenfronten angenommen werden können.

Ferner sind aus der Technologie weitere Methoden zur Darstellung räumlicher Tonquellen bekannt. Beispielsweise DTS (DTS = Digital Theatre System) ist ein digitales Mehrkanal-Surroundsoundformat.

Verfahren wie DTS, Dolby Surround, kann man auch als Kodierungsformate betrachten. Damit kann man Audiosignale, die für die 5.1-Wiedergabe geeignet sind auf z.B. einer DVD speichern.

Es kommt sowohl in Filmtheatern als auch auf Datenträgern, wie beispielsweise DVDs zum Einsatz. Die Wiedergabe erfolgt dabei idealerweise über kreisförmig angeordnete Lautsprecher, in deren Mitte sich ein für die räumliche Klangwiedergabe günstiger Wiedergaberaum befindet, der auch "sweet area" genannt wird. Eine weitere Gruppe von räumlichen Klangsignalen stellen die Dolby Digital-Signale dar, die in mehreren Varianten verfügbar sind. Abgesehen von der Wellenfeldsynthese haben viele Audioformate den Nachteil, dass nur eine sehr begrenzte räumliche Auflösung und damit auch ein begrenzter räumlicher Klangeffekt erzielt werden kann. Die Wellenfeldsynthese selbst bietet zwar die räumliche Auflösung, jedoch ist diese gerade im Falle von mehreren bewegten virtuellen Tonquellen aufgrund limitierter Rechenleistung nicht zu erzielen, wenn z. B. für Consumer-Anwendungen auch Kostenargumente im Hinblick auf die verfügbare Rechenleistung eine Rolle spielen. Ferner entstehen durch die variablen Verzögerungswerte einer bewegten Audioquelle Dopplerartefakte. Die Wellenfeldsynthese ist abhängig von dem Rechenaufwand, der wiederum von der Anzahl der virtuellen Audioquellen, der Anzahl der Renderingkanäle, den Quellbewegungen, den Filterverfahren, den Verzögerungsinterpolationsverfahren usw. abhängt.

Hinsichtlich der Signalverarbeitung von Ambisonic-Surround-Signalen liefert Jerome Daniel, "Further Study of Sound Field Coding with Higher Order Ambisonics" presented at the AES 116 th Convention, Berlin 2004 einen guten Überblick. Eine Beurteilung der Qualität der Schallfeldreproduktion durch Ambisonic kann in Martin Dewhirst, Slawomir Zielinski, Philip Jackson, Francis Rumsey: "Objective Assessment of Spatial Localisation Attributes of Surround-Sound Reproduction Systems", presented at the AES 118^{th} Convention, Barcelona 2005 gefunden werden. Alois Sontacchi, Robert Höldrich, "Further Investigations on 3D Sound Fields using distance coding", presented at the Proceedings of the COST G-6 Conference on Digital Audio Effects, Limerick 2001 beschäftigt sich mit der Speicherung von räumlichen Audiosignalen. Die WO 2005/015954 A2 und die WO 02/085068 beschäftigen sich mit Ambisonic-Signalen, und beschreiben die räumliche Codierung mit der zugehörigen Signalverarbeitung.

G. Theile, H. Wittek, und M. Reisinger "Wellenfeldsynthese - Neue Möglichkeiten der Räumlichen Tonaufnahme und Wiedergabe - Teil II", Fernseh- und Kinotechnik, Bd. 57, Nr. 6, Juni 2003, Seiten 282-285, gibt ein Verfahren an, wie zwei- und mehrkanalige stereophone Signale mit Hilfe eines Wellenfeldsynthesesystems wiedergegeben werden können (siehe Abschnitt 5.2 dort).

Es ist die Aufgabe der vorliegenden Erfindung, eine Vorrichtung und ein Verfahren zu schaffen, um räumliche Audiosignale effizienter und mit besserer räumlicher Auflösung wiederzugeben.

Diese Aufgabe wird gelöst durch eine Vorrichtung gemäß Anspruch 1, ein Verfahren gemäß Anspruch 17, oder ein Computerprogramm gemäß Anspruch 18.

Der Kerngedanke der vorliegenden Erfindung liegt in der Erkenntnis, dass beispielsweise mit Hilfe der Wellenfeldsynthese eine hohe räumliche Auflösung erzielt werden kann, die genutzt werden kann, um statische virtuelle Klangwellen zu simulieren. Die statischen virtuellen Klangwellen können dann wiederum an das jeweilige Audioformat angepasst werden.

Bevorzugterweise kann auch die Eigenschaft der virtuellen Klangwellen auf das Wiedergabeformat angepasst werden, so daß die Charakteristika von Punktquellen oder ebenen Wellen verwendet werden können.

Beispielsweise kann ein 5.1. Audiosignal, das über fünf z. B. auf einem Kreis angeordnete Lautsprecher wiedergegeben wird, durch fünf simulierte Klangwellen mit Hilfe einer Wellenfeldsynthese, die beispielsweise ein Lautsprecher-Array von hundert Lautsprechern bedient, emuliert werden. Auf diese Weise können die Vorteile der Wellenfeldsynthese, das heißt, die höhere räumliche Auflösung, und die Vorteile anderer räumlicher Audiosignalverarbeitungsverfahren, wie beispielsweise Ambisonic genutzt werden. Mit dem erfindungsgemäßen Verfahren können demnach über eine Wellenfeldsynthese nun auch mehrere bewegliche Quellen wiedergegeben werden, wobei der Rechenaufwand für die Wellenfeldsynthese konstant gehalten werden kann, da diese lediglich statische Quellen simulieren muss, die auf statische Filter zurückgehen.

Ein Vorteil des erfindungsgemäßen Verfahrens ist auch die wählbare Anpassung der Komplexität der notwendigen Berechnungen auf die bei der Wiedergabe zur Verfügung stehenden Ressourcen.

Ausführungsbeispiele der vorliegenden Erfindung werden im Folgenden anhand der beigefügten Figuren näher erläutert. Es zeigen:
- Fig. 1: ein Ausführungsbeispiel der vorliegenden Erfindung;
- Fig. 2: ein weiteres Ausführungsbeispiel der vorliegenden Erfindung;
- Fig. 3: eine Veranschaulichung eines Ausführungsbeispiels der vorliegenden Erfindung; und
- Fig. 4: eine beispielhafte Implementierung der Näherungslösung mit Lautsprechern außerhalb eines Kreises.

Fig. 1 zeigt eine Vorrichtung 100 zum Erzeugen einer Anzahl von Lautsprechersignalen 102 für ein Lautsprecher-Array, das einen Wiedergaberaum definiert. Die Vorrichtung 100 umfasst eine Vorstufe 110, die ausgebildet ist, um unter Verwendung eines oder mehrerer Eingangsaudiosignale 112, das bzw. die einer bzw. mehreren virtuellen Positionen 114 zugeordnet ist bzw. sind, eine Mehrzahl von Ausgangsaudiosignalen 116 zu erzeugen, wobei jedes Ausgangsaudiosignal 116 einer durch die Vorstufe 110 festgelegten Lautsprecherposition 118 zugeordnet ist, und wobei die Vorstufe 110 so ausgebildet ist, dass die Mehrzahl von Ausgangsaudiosignalen 116 zusammen eine Wiedergabe des oder der Eingangsaudiosignale 112 an der oder den virtuellen Positionen 114 nachbildet, und wobei eine Anzahl von Ausgangsaudiosignalen 116 kleiner als eine Anzahl von Lautsprechersignalen 102 für das Lautsprecher-Array ist. Die Vorrichtung 100 umfasst ferner eine Hauptstufe 120, die ausgebildet ist, um die Mehrzahl von Ausgangsaudiosignalen 116 zu erhalten und ferner als virtuelle Position für jedes Ausgangsaudiosignal 116, die durch die Vorstufe 110 festgelegten Lautsprecherpositionen 118 zu erhalten, und wobei die Hauptstufe 120 ausgebildet ist, um die Anzahl von Lautsprechersignalen 102 für das Lautsprecher-Array so zu erzeugen, dass durch das Lautsprecher-Array, die durch die Vorstufe 110 festgelegten Lautsprecherpositionen 118 als virtuelle Quelle nachgebildet werden.

In einem Ausführungsbeispiel der vorliegenden Erfindung ist die Hauptstufe 120 ausgebildet, um die Anzahl von Lautsprechersignalen 102 und die durch die Vorstufe 110 erzeugten festgelegten Lautsprecherpositionen 118 durch eine Wellenfeldsynthese zu erzeugen. Das Lautsprecherarray wird dabei von der Hauptstufe 120 entsprechend angesteuert. Die festgelegten Lautsprecherpositionen 118 werden dabei statisch oder in einem anderen Ausführungsbeispiel semi-statisch derart erzeugt, dass Positionsänderungen der Lautsprecherpositionen 118 weniger häufig oder langsamer erfolgen als Positionsänderungen der virtuellen Positionen 114.

Dies hat zur Folge, dass über die Wellenfeldsynthese nur statische Quellen bzw. semi-statische Quellen erzeugt werden. Dadurch verringert sich der Rechenaufwand für die Wellenfeldsynthese erheblich, wobei bewegte Quellen immer noch über die vorgeschaltete Vorstufe 110 durch entsprechende Ansteuerung der Ausgangsaudiosignale 116 erfolgen kann.

In einem weiteren Ausführungsbeispiel der vorliegenden Erfindung ist die Hauptstufe 120 ausgebildet, um ein virtuelles Lautsprechersystem zu emulieren, das weniger Lautsprecher umfasst als das Lautsprecherarray. Das virtuelle Lautsprechersystem kann dabei durch Punktquellen oder aber durch ebene Wellen emuliert werden. Sollen bewegte Quellen simuliert werden, so kann dies durch eine Anpassung der Ausgangsaudiosignale 116 über die Vorstufe 110 realisiert werden, wobei die Lautsprecherpositionen 118 unverändert belassen werden können.

Eingangsaudiosignale 112 sind in Ausführungsbeispielen der vorliegenden Erfindung in vielerlei Formaten denkbar. Im Ausführungsbeispiel, das in Fig. 1 dargestellt ist, wird beispielhaft davon ausgegangen, dass die Eingangsaudiosignale 112 getrennt von ihren virtuellen Positionen 114 der Vorstufe zur Verfügung gestellt werden. Erfindungsgemäß sind jedoch sämtliche räumliche Audioformate denkbar, wie beispielsweise Ambisonic, Quadrophonic, Prologic, Prologic II, Dolby Digital, Dolby Digital EX, DTS, DTS-ES, SDDS (SDDS = Sonic Dynamic Digital Sound), THX, IMAX usw. Erfindungsgemäß stellt die Vorstufe 110 über ihre Eingangsanschlüsse, wie beispielsweise in der Fig. 1 die Eingangsaudiosignale 112 und die virtuellen Positionen 114, einen Bildbereich in einem Audioformat zur Verfügung. Dieser Bildbereich wird dann von der erfindungsgemäßen Vorrichtung 100 abgebildet in einen Realbereich, der dem Lautsprecher-array und dessen Lautsprechersignalen 102 entspricht. Die Vorstufe 110 konvertiert dabei den Bildbereich in einen Zwischenbereich, der aufwandsgünstig von der Hauptstufe 120 in den Realbereich abgebildet werden kann.

In einem weiteren Ausführungsbeispiel kann die erfindungsgemäße Vorrichtung 100 ferner dazu ausgebildet sein, um zusätzliche Audiosignale oder zusätzliche Positionen zu erhalten, die ebenfalls auf die Lautsprechersignale 102 und das Lautsprecher-Array abgebildet werden, und deren Format sich von dem Format der Eingangsaudiosignale 112 unterscheiden kann. Beispielsweise wäre es denkbar, statische Quellen direkt über die Wellenfeldsynthese anzusteuern, und deren virtuelle Quellpositionen und Ausgangsaudiosignale direkt der Hauptstufe 120 zur Verfügung zu stellen, wohingegen bewegte Audioquellen, über die Vorstufe 110 angesteuert werden. Das Lautsprecherarray selbst kann beispielsweise durch ein zirkulares Lautsprecherarray realisiert sein. Generell sind jedoch beliebige Formen von Lautsprecherarrays denkbar, wobei die Hauptstufe 120 dazu ausgelegt sein kann, die beliebigen Formen von Lautsprecherarrays auf einen virtuellen Kreis abzubilden. Dies kann beispielsweise durch Filterung der Signale der einzelnen Lautsprecher geschehen, wie z. B. durch Amplitudenskalierung und Verzögerungen pro Lautsprecher. Es kann in diesem Zusammenhang auch von irregulären Lautsprecher-Arrays gesprochen werden, die in Ausführungsbeispielen der vorliegenden Erfindung beispielsweise auf ein virtuelles zirkulares Array abgebildet werden können.

Zur weiteren Verdeutlichung der vorliegenden Erfindung zeigt Fig. 2 ein Ausführungsbeispiel eines Filmtheaters oder Konzertsaals 200. Zunächst sei davon ausgegangen, dass ein Lautsprecherarray 210 auf einem Kreis 215 angeordnet sei. Das Lautsprecherarray 210 umschließt dabei einen Zuschauerraum 220, indem sich die Zuschauer während einer Vorstellung befinden. Mit Hilfe des Lautsprecherarrays 210 können nun über eine Wellenfeldsynthese virtuelle Klangwellen 225 erzeugt werden. Diese virtuellen Klangwellen 225 können nun aufwandsgünstig, d. h. ohne den Rechenbedarf der Wellenfeldsynthese zu erhöhen, genutzt werden, um ein räumliches Klangerlebnis bei einem Zuschauer in dem Zuschauerraum 220 zu erzeugen.

In einem Ausführungsbeispiel der vorliegenden Erfindung wird die Wellenfeldsynthese als Wiedergabesystem mit den bekannten Vorteilen genutzt. Es werden dabei nur statische Quellen mit Hilfe der Wellenfeldsynthese dargestellt, was ein Wegfallen der Nachteile durch Quellbewegung und beispielsweise durch dynamische Filter zur Folge hat. Der Rechenaufwand der Wellenfeldsynthese wird dadurch weitgehend konstant gehalten, ggf. kann die Anzahl der virtuellen Quellen reduziert werden. Die Wellenfeldsynthese stellt somit ein konstantes virtuelles Lautsprechersystem zu Verfügung. Über ein hybrides Verfahren, z. B. Codierung von Bewegungen in Ambisonic, 5.1, VBAP, usw., können nun bewegte Quellen über das virtuelle Lautsprechersystem realisiert werden.

Es wird somit eine Übertragung in einem Bildbereich realisiert. Eine virtuelle Klangquelle in der Wellenfeldsynthese repräsentiert einen Lautsprecher der virtuellen Wiedergabeanordnung für das jeweilige Audiowiedergabeverfahren, in welches die dynamische Szene konvertiert werden kann. Diese virtuellen Lautsprecher können in der Wellenfeldsynthese als Punktquellen oder auch durch ebene Wellen wiedergegeben werden. Je nach erwünschtem Realitätsgrad oder verfügbarer Rechenkapazität kann ein Bildbereich, z.B. in der Ambisonic-Domäne, im Grad der Darstellung skaliert werden. Die Bewegung einer Klangquelle erfolgt im virtuellen Lautsprechersystem als Lautstärkeveränderung der virtuellen Lautsprecher. Falls notwendig, kann in einem Ausführungsbeispiel auch die Laufzeit einer Originalquelle, beispielsweise direkt im Originalbereich, verändert werden oder, wie bei Higher Order-Ambisonic möglich, auch im Bildbereich. Generell ist das Format der Audioszenen keinen Einschränkungen unterworfen. Zum Beispiel könnte eine Wellenfeldsynthese-Szene aus z. B. XMT-SAW nach Ambisonic kodiert werden oder auch in einem beliebigen anderen Mehrkanal-Audiowiedergabeverfahren, wie beispielsweise 5.1. Charakteristisch an diesem Hybridverfahren ist eine Trennung in zwei Bereiche, den Original- und den Bildbereich. Gleichbedeutend damit ist eine Unabhängigkeit bei der Szenenerstellung respektive Codierung von der letztendlich verwendeten Lautsprecheraufstellung.

Nachfolgend wird eine bevorzugte Umrechnung von WFS-Eingangsdaten in Ambisonic-Daten dargestellt. Ausgangspunkt ist das XML Format. Die einzelnen Schallereignisse sind als Objekte kodiert. Folgende Informationen sind in den Objektbeschreibungen enthalten: Position der .wav Datei mit dem Audiosignal der Quelle, Existenzzeitraum der Quelle, und Bewegungsinformationen der Quelle (Position der Quelle mit time stamps).

Die Kodierung findet dann wie folgt statt: Die Position (Abstand und Einfallswinkel) der Schallquelle werden Samplegenau berechnet. Mit diesen Informationen können für einfaches Ambisonic und Ambisonic-WFS Hybrid direkt die Ambisonic Signale berechnet werden. Bei Ambisonic mit Nahfeldkodierung werden die Ambisonic Gewichtsfaktoren im Frequenzraum berechnet. Bei einer Fensterlänge, die eine gute Wiedergabequalität ermöglicht, ist nur eine sprunghafte Bewegung der Quelle möglich. Durch Fensterüberlappung kann der Effekt allerdings abgeschwächt werden. Bei der Berechnung mit dem Ambisonic-WFS-Hybridverfahren werden die Symmetrieeigenschaften von Ambisonic genutzt, um eine effizientere Berechnung zu ermöglichen. Beim Hybrid- und Nahfeldkodierten Ambisonic ist zu beachten, dass die Ambisonicsignale für einen Kreis mit vorgegebenem Radius gültig sind, da die Nahfeldeffekte sowohl der Quelle als auch der Lautsprecher in die Berechnung eingehen.

Bei der Wiedergabe von einfachen Ambisonicsignalen müssen keine weiteren Effekte beachtet werden. Die Wiedergabe findet einfach über den Ambisonicplayer statt.

Wenn die Wiedergabeanordnung exakt den Annahmen bei der Kodierung entspricht, können auch die Ambisonicsignale aus dem Hybrid- und Nahfeldkodierten Verfahren direkt verwendet werden. Sollte die Wiedergabeanordnung nicht exakt übereinstimmen, gibt es zwei Möglichkeiten: Die Nahfeldeffekte der Lautsprecher werden exakt berücksichtigt. Dabei wird der bei der Dekodierung bereits angenommene Nahfeldeffekt berücksichtigt. Dieses Verfahren ist allerdings aufwendig.

Die zweite Möglichkeit stellt eine Näherungslösung dar. Dafür werden die Signale der Lautsprecher entsprechend ihres Abstandes vom Kreismittelpunkt verzögert und verstärkt. Simulationen haben gezeigt, dass diese Vorgehensweise Ergebnisse vergleichbar zum ersten (exakten) Ansatz liefert. Voraussetzung ist, dass der bei der Kodierung angenommene Radius des Lautsprechers in der Größenordnung der Radii der Wiedergabelautsprecher (am besten Mittelwert) liegt.

Eine bevorzugte Anordnung des Kreises ist in Fig. 4 gezeigt. Wenn man den Radius so legt, dass Quellen innerhalb des Radius liegen, so würde man die Signale entsprechend deren Abstand zum Mittelpunkt dämpfen und im Vergleich zu den anderen Lautsprechern "beschleunigen", was z. B. dadurch erreicht werden kann, wenn alle anderen Lautsprechersignale verzögert werden, so dass der eine nicht verzögerte Lautsprecher im Vergleich zu den anderen Lautsprechern beschleunigt ist.

Allgemein gesagt ist die Vorstufe 110 vorzugsweise ausgebildet, um Positionsänderungen der bewegten virtuellen Positionen 114 durch eine Anpassung der Ausgangsaudiosignale 116 abzubilden und die Lautsprecherpositionen 118 unverändert zu belassen, wobei die Anpassung eine Verzögerung oder Verstärkung eines auf eine virtuelle Quelle zurückgehenden Lautsprecherkomponentensignals entsprechend einem Abstand einer virtuellen Quelle von einem gedachten Kreismittelpunkt, auf dem die Lautsprecherpositionen platzierbar sind, aufweist.

Hierbei wird es bevorzugt, dass wobei für jede Lautsprecherposition die Lautsprecherkomponentensignale für die bewegten virtuellen Quellen nach der jeweiligen Verzögerung oder Verstärkung addiert werden, um ein angepasstes Ausgangsaudiosignal zu erzeugen.

Beispielsweise führt eine Veränderung der Position einer Quelle von einem Lautsprecher weg und zu einem anderen Lautsprecher hin dazu, dass das Komponentensignal der Quelle für den Lautsprecher, von dem die Quelle wegbewegt wurde, abhängig von der Verschiebung bzw. dem Betrag der Positionsänderung verzögert und etwas gedämpft wird. Dagegen kann das Komponentensignal des Lautsprechers, zu dem die Quelle hinbewegt wurde, abhängig von der Verschiebung bzw. dem Betrag der Positionsänderung negativ verzögert und etwas verstärkt werden. Falls eine negative Verzögerung nicht möglich ist, kann das Signal nicht verändert werden, aber alle anderen Signale, so dass effektiv eine negative Verzögerung oder "Beschleunigung" des einen Signals bezüglich der anderen Signale erreicht wird.

Ausführungsbeispiele der vorliegenden Erfindung können auch nicht-kreisförmige oder irreguläre Lautsprecheranordnungen verwenden. Dabei werden die Signale entsprechend ihrer Wiedergabeposition vorgefiltert, d.h. in ihrer Amplitude und Phase und Klangspektrum derart verändert, dass die Entfernung eines Lautsprechers von einem virtuellen Kreis kompensiert wird. Dabei werden also irreguläre Lautsprecheranordnungen wieder auf eine virtuelle kreisförmige Lautsprecheranordnung abgebildet. Dieser Effekt ist in der Fig. 2 ebenfalls verdeutlicht. Wird davon ausgegangen, dass das Filmtheater oder der Konzertsaal eine rechteckige Form hat, wie beispielsweise durch 230 angedeutet, so können Ausführungsbeispiele der vorliegenden Erfindung diese nicht regulär angeordneten Lautsprecher auf einen virtuellen Kreis 215 abbilden, indem die entsprechenden Signale in ihrer Amplitude skaliert werden, und deren Verzögerung angepasst wird.

Dabei ist es unerheblich, auf welchem Wege beispielsweise die Ambisonic-Signale gewonnen wurden. Ferner bieten Ausführungsbeispiele der vorliegenden Erfindung die Möglichkeit einer Anpassung des idealen Hörbereichs. Diese Möglichkeit ist indirekt durch die virtuellen Klangquellen gegeben, die in einem anderen Ausführungsbeispiel anpassbar oder semi-statisch sind.

Die Fig. 3 verdeutlicht dieses Verfahren. Fig. 3 zeigt einen Originalbereich 300, einen Bildbereich 310 und eine Wellenfeldsynthese-Wiedergabe 320. In dem Originalbereich 300 liegt beispielsweise ein Stereosignal oder ein Signal in einem beliebigen anderen räumlichen Audioformat vor. Dieses Signal kann nun in einen Bildbereich konvertiert werden, wobei die Ordnung des Bildbereichs je nach Audioformat skalierbar ist. Der Bildbereich 310 könnte beispielsweise ein Ambisonic-Signal sein. Der Bildbereich 310 wird in Anlehnung an die Fig. 1 durch die Vorstufe 110 bereitgestellt. Aus dem Bildbereich 310 erfolgt eine Anpassung an ein Lautsprecher-Setup, wobei auch irreguläre Lautsprecher-Setups berücksichtigt werden, es erfolgt eine Hybridisierung des Audiosignals. Die Wellenfeldsynthese-Wiedergabe 320 in der Fig. 3 entspricht der Hauptstufe 120 der Fig. 1 und bildet letztendlich den Bildbereich in einen Realbereich, nämlich auf Lautsprechersignale für ein Lautsprecher-Array ab.

Die Komplexität, das heißt der Rechenaufwand, der für die Wellenfeldsynthese notwendig ist, kann somit auf eine endliche Zahl statischer Filter eingeschränkt werden. Damit können vielerlei Probleme der Wellenfeldsynthese bezüglich bewegter Klangwellen gelöst werden, wie beispielsweise das Auftreten von Dopplerartefakten und von zeitlichen Interpolationsartefakten. Der Rechenaufwand der Wellenfeldsynthese kann somit nahezu konstant und wesentlich geringer als bei vergleichbaren Wellenfeldsynthesen-Rendering gehalten werden. Ausführungsbeispiele der vorliegenden Erfindung bieten somit den Vorteil, dass eine Realisierung auf DSP-Boards wesentlich kostengünstiger erfolgen kann (DSP = Digital Signal Processor).

Zur Realisierung einer Wellenfeldsynthese kann für die Codierung beispielsweise die exakte Lösung einer Wellengleichung verwendet werden. Die Signale des Originalbereichs könnten sich beispielsweise aus der Richtungscodierung nach der klassischen Ambisonic-Theorie und einer abstandsabhängigen Codierung erfolgen. Eine Abstandscodierung kann durch eine Filterung der Ambisonic-Signale der einzelnen Ordnungen erfolgen. Nahfeldeffekte der Lautsprecher des Lautsprecher-Arrays, als auch der codierten Schallquellen können kombiniert werden, somit können die entstehenden Ambisonic-Signale beschränkt gehalten werden. Die zur Wellenfeldsynthese zum Einsatz kommenden Filter sind sowohl von der Frequenz des Eingangssignals als auch vom Abstand der Lautsprecher und der reproduzierten Schallquelle abhängig. Die Filterung kann im Frequenzbereich vorgenommen werden, bei veränderlichem Abstand kann eine gleitende Fensterung im Zeitbereich vorgenommen werden, wobei die Filter bei verändertem Abstand entsprechend angepasst werden können.

Eine Berechnung der nahfeldkodierten Ambisonic-Signale durch den Hybridansatz liefert ein Filter im Zeitbereich, das automatisch für alle Frequenzen gültig ist. Somit ist auch die Berücksichtigung von unterschiedlichen Abständen der reproduzierten Schallquellen, d.h. der virtuellen Klangquellen, leicht möglich. Ferner bietet sich die Möglichkeit einer Vorfilterung der Signale, um verfahrensbedingte Dämpfungen von hohen Frequenzen auszugleichen. Dann können auch höhere Frequenzen diskret reproduziert werden um Aliasing-Effekte auszuschließen. Rotationsmatrizen für Ambisonic können ferner ausgenutzt werden, um den Berechnungsaufwand zu verringern. Der Berechnungsaufwand kann dann auf ein Viertel, dem zweidimensionalen Fall, bzw. auf ein Achtel, im dreidimensionalen Fall, des Aufwands bei der direkten Berechnung reduziert werden.

Ausführungsbeispiele der vorliegenden Erfindung bieten somit den Vorteil, dass der Berechnungsaufwand von räumlichen Audiosignalen erheblich reduziert werden kann, und ein anpassungsfähiges System realisiert wird.

Insbesondere wird darauf hingewiesen, dass abhängig von den Gegebenheiten, das erfindungsgemäße Schema auch in Software implementiert sein kann. Die Implementation kann auf einem digitalen Speichermedium, insbesondere einer Diskette oder einer CD mit elektronisch auslesbaren Steuersignalen erfolgen, die so mit einem programmierbaren Computersystem zusammenwirken können, dass das entsprechende Verfahren ausgeführt wird. Allgemein besteht die Erfindung somit auch in einem Computerprogrammprodukt mit auf einem maschinenlesbaren Träger gespeicherten Programmcode zur Durchführung des erfindungsgemäßen Verfahrens, wenn das Computerprogrammprodukt auf einem Rechner abläuft. In anderen Worten ausgedrückt, kann die Erfindung somit als ein Computerprogramm mit einem Programmcode zur Durchführung des Verfahrens realisiert werden, wenn das Computerprogrammprodukt auf einem Computer abläuft.

### Bezugszeichenliste

- 100: Vorrichtung zum Erzeugen einer Anzahl von Lautsprechersignalen
- 102: Lautsprechersignal
- 110: Vorstufe
- 112: Eingangsaudiosignal
- 114: virtuelle Positionen
- 116: Ausgangsausgangssignale
- 118: Lautsprecherpositionen
- 120: Hauptstufe

- 200: Filmtheater oder Konzertsaal
- 210: Lautsprecher-Array für Wellenfeldsynthese
- 215: Kreis.
- 220: Zuschauerraum
- 225: virtuelle Klangquellen
- 230: rechteckiger Lautsprecheranordnung

- 300: Originalbereich
- 310: Bildbereich
- 320: Wellenfeldsynthesewiedergabe

## Patentansprüche

1. Vorrichtung (100) zum Erzeugen einer Anzahl von Lautsprechersignalen (102) für ein Lautsprecher-Array, das einen Wiedergaberaum definiert, mit folgenden Merkmalen:
einer Vorstufe (110), die ausgebildet ist, um unter Verwendung von einer oder von mehreren virtuellen Quellen, wobei eine virtuelle Quelle jeweils ein Eingangsaudiosignal (112) aufweist, das einer virtuellen Position (114) zugeordnet ist, eine Mehrzahl von Ausgangsaudiosignalen (116) zu erzeugen, wobei jedes Ausgangsaudiosignal (116) einer durch die Vorstufe (110) festgelegten Lautsprecherposition (118) zugeordnet ist, und wobei die Vorstufe (110) so ausgebildet ist, dass die Mehrzahl von Ausgangsaudiosignalen (116) zusammen eine Wiedergabe des oder der Eingangsaudiosignale (112) an der oder den virtuellen Positionen (114) nachbildet, und wobei eine Anzahl von Ausgangsaudiosignalen (116) kleiner als eine Anzahl von Lautsprechersignalen (102) für das Lautsprecher-Array ist; und
einer Hauptstufe (120), die ausgebildet ist, um die Mehrzahl von Ausgangsaudiosignalen (116) zu erhalten und ferner als virtuelle Position für jedes Ausgangsaudiosignal (116) durch die Vorstufe (110) festgelegten Lautsprecherpositionen (118) zu erhalten, und wobei die Hauptstufe (120) ausgebildet ist, um die Anzahl von Lautsprechersignalen (102) für das Lautsprecher-Array so zu erzeugen, dass durch das Lautsprecherarray, die durch die Vorstufe (110) festgelegten Lautsprecherpositionen (118) als virtuelle Quellen nachgebildet werden.

2. Vorrichtung nach Anspruch 1,
bei der die virtuellen Quellen, die von der Vorstufe (110) verwendet werden, bewegte virtuelle Quellen mit veränderlichen Positionen sind,
bei der die festgelegten Lautsprecherpositionen statisch sind, und
bei der die virtuellen Positionen, die den festgelegten statischen Lautsprecherpositionen entsprechen, statische Positionen sind.

3. Vorrichtung (100) nach Anspruch 1 oder 2,
bei der die Vorstufe ausgebildet ist, um sämtliche bewegten virtuellen Quellen aus einer Anzahl von eingegebenen virtuellen Quellen, die bewegte und statische virtuelle Quellen umfassen, zu verarbeiten, und bei der die Hauptstufe ausgebildet ist, um nur statische virtuelle Quellen zu verarbeiten,
wobei die statischen virtuellen Quellen die durch die statischen Lautsprecherpositionen festgelegten virtuellen Quellen und zusätzlich die eingegebenen statischen virtuellen Quellen umfassen.

4. Vorrichtung (100) nach einem der Ansprüche 1 bis 3, bei der die Hauptstufe (120) ausgebildet ist, um die Anzahl von Lautsprechersignalen (102) und die durch die Vorstufe (110) festgelegten Lautsprecherpositionen (118) durch eine Wellenfeldsynthese zu erzeugen.

5. Vorrichtung (100) nach Anspruch 1, bei der die Vorstufe (110) ausgebildet ist, um die festgelegten Lautsprecherpositionen (118) statisch oder semi-statisch derart zu erzeugen, dass Positionsänderungen der Lautsprecherposition (118) weniger häufig oder langsamer erfolgen als Positionsänderungen der virtuellen Positionen (114).

6. Vorrichtung nach einem der Ansprüche 1 bis 5, bei der die Hauptstufe (120) ausgebildet ist, um ein virtuelles Lautsprechersystem zu emulieren, das weniger Lautsprecher umfasst als das Lautsprecher-Array.

7. Vorrichtung (100) nach Anspruch 6, bei der das virtuelle Lautsprechersystem durch Punktquellen oder ebene Wellen emuliert wird.

8. Vorrichtung (100) nach einem der Ansprüche 1 bis 7, bei der die Vorstufe (110) ausgebildet ist, um Positionsänderungen der virtuellen Positionen (114) durch eine Anpassung der Ausgangsaudiosignale (116) abzubilden und die Lautsprecherpositionen (118) unverändert zu belassen.

9. Vorrichtung (100) nach Anspruch 8, bei der die Vorstufe (110) ausgebildet ist, um die Anpassung der Ausgangsaudiosignale (116) mittels einer Verzögerung oder Verstärkung eines auf eine virtuelle Quelle zurückgehenden Lautsprecherkomponentensignals entsprechend einem Abstand einer virtuellen Quelle von einem gedachten Kreismittelpunkt, auf dem die Lautsprecherpositionen platzierbar sind, zu bewirken.

10. Vorrichtung (100) nach Anspruch 9, bei der die Vorstufe (110) ausgebildet ist, um für jede Lautsprecherposition die Lautsprecherkomponentensignale für die bewegten virtuellen Quellen nach der jeweiligen Verzögerung oder Verstärkung zu addieren, um ein angepasstes Ausgangsaudiosignal zu erzeugen.

11. Vorrichtung (100) nach einem der Ansprüche 1 bis 10, bei der die Vorstufe (110) ausgebildet ist, um Eingangsaudiosignale (112) zu verarbeiten, die nach XMT-SAW, Open-AI 5.1, Ambisonic, Quadrophonic, Prologic, Prologic II, Dolby Digital, Dolby Digital-EX, DTS, DTS-ES, SDDS, 10.2, THX oder IMAX kodiert sind.

12. Vorrichtung (100) nach einem der Ansprüche 1 bis 11, die ausgebildet ist, um über die Eingangsaudiosignale (112) und die virtuellen Positionen (114) einen Bildbereich bereitzustellen, der auf einen Originalbereich über die Lautsprechersignale (102) und das Lautsprecherarray abgebildet wird.

13. Vorrichtung (100) nach einem der Ansprüche 1 bis 12, bei der die Hauptstufe (120) ausgebildet ist, um zusätzliche Audiosignale oder zusätzliche Positionen zu erhalten, die auf die Lautsprechersignale (102) und das Lautsprecherarray abgebildet werden, deren Format sich von dem Format der Eingangsaudiosignale (112) unterscheidet.

14. Vorrichtung (100) nach einem der Ansprüche 1 bis 13, bei der die Hauptstufe (120) ausgebildet ist, um ein zirkulares Lautsprecher-Array anzusteuern.

15. Vorrichtung (100) nach einem der Ansprüche 1 bis 14, bei der die Hauptstufe (120) ausgebildet ist, um ein irreguläres Lautsprecher-Array derart anzusteuern, dass die einzelnen Lautsprechersignale (102) an die irreguläre Form des Lautsprecher-Arrays angepasst sind.

16. Vorrichtung (100) nach Anspruch 15, bei der die Hauptstufe (120) ausgebildet ist, um die Anpassung der Lautsprechersignale (102) an das irreguläre Lautsprecherarray durch individuelle Verzögerung und Verstärkung der Lautsprechersignale (102) vorzunehmen.

17. Verfahren zum Erzeugen einer Anzahl von Lautsprechersignalen (102) für ein Lautsprecher-Array, das einen Wiedergaberaum definiert mit folgenden Schritten:
Erzeugen einer Mehrzahl von Ausgangsaudiosignalen (116) unter Verwendung von einer oder von mehreren virtuellen Quellen, wobei eine virtuelle Quelle jeweils ein Eingangsaudiosignal (112), das einer oder mehreren virtuellen Positionen (114) zugeordnet ist, aufweist, wobei jedes Ausgangsaudiosignal (116) einer durch eine Vorstufe (110) festgelegten Lautsprecherposition (118) zugeordnet ist, und wobei die Mehrzahl von Ausgangsaudiosignalen (116) zusammen eine Wiedergabe der Eingangsaudiosignale (112) an den virtuellen Positionen (114) nachbildet und wobei eine Anzahl von Ausgangsaudiosignalen (116) kleiner als eine Anzahl von Lautsprechersignalen (102) für das Lautsprecher-Array ist;
Erhalten der Mehrzahl von Ausgangsaudiosignalen (116) und der Lautsprecherpositionen (118) für jedes Ausgangsaudiosignal (116); und
Erzeugen der Anzahl von Lautsprechersignalen (102) für das Lautsprecher-Array, so dass durch das Lautsprecher-Array, die durch die Vorstufe (110) festgelegten Lautsprecherpositionen (118) als virtuelle Quellen nachgebildet werden.

18. Computerprogramm mit einem Programmcode zur Durchführung des Verfahrens nach Anspruch 17, wenn das Computerprogramm auf einem Computer oder Mikrocontroller abläuft.

## Claims

1. An apparatus (100) for generating a number of loudspeaker signals (102) for a loudspeaker array which defines a reproduction space, the apparatus comprising:
a prestage (110) configured to generate a plurality of output audio signals (116) while using one or more virtual sources, a virtual source comprising one input audio signal (112), respectively, which is associated with a virtual position (114), each output audio signal (116) being associated to a loudspeaker position (118) specified by the prestage (110), and the prestage (110) being configured such that the plurality of output audio signals (116) together replicate a reproduction of the input audio signal(s) (112) at the virtual position(s) (114), and a number of output audio signals (116) being smaller than a number of loudspeaker signals (102) for the loudspeaker array; and
a main stage (120) configured to obtain the plurality of output audio signals (116) and further to obtain, as a virtual position for each output audio signal (116), the loudspeaker positions (118) specified by the prestage (110), and the main stage (120) being configured to generate the number of loudspeaker signals (102) for the loudspeaker array such that the loudspeaker positions (118) specified by the prestage (110) are replicated as virtual sources by the loudspeaker array.

2. The apparatus as claimed in claim 1,
wherein the virtual sources employed by the prestage (110) are moving virtual sources with variable positions,
wherein the specified loudspeaker positions are static, and
wherein the virtual positions corresponding to the specified static loudspeaker positions are static positions.

3. The apparatus (100) as claimed in claims 1 or 2,
wherein the prestage is configured to process all of the moving virtual sources of a number of virtual sources input comprising moving and static virtual sources, and
wherein the main stage is configured to process only static virtual sources,
wherein the static virtual sources comprise the virtual sources which are specified by the static loudspeaker positions, and additionally comprise the static virtual sources input.

4. The apparatus (100) as claimed in any of claims 1 to 3, wherein the main stage (120) is configured to generate, by means of wave field synthesis, the number of loudspeaker signals (102) and the loudspeaker positions (118) specified by the prestage (110).

5. The apparatus (100) as claimed in any of claims 1 to 4, wherein the prestage (110) is configured to statically or semi-statically generate the specified loudspeaker positions (118) in such a manner that positional changes in the loudspeaker position (118) occur less frequently or more slowly than positional changes in the virtual positions (114).

6. The apparatus as claimed in any of claims 1 to 5, wherein the main stage (120) is configured to emulate a virtual loudspeaker system which comprises fewer loudspeakers than the loudspeaker array.

7. The apparatus (100) as claimed in claim 6, wherein the virtual loudspeaker system is emulated by point sources or plane waves.

8. The apparatus (100) as claimed in any of claims 1 to 7, wherein the prestage (110) is configured to map positional changes in the virtual positions (114) by adapting the output audio signals (116), and to leave the loudspeaker positions (118) unchanged.

9. The apparatus (100) as claimed in claim 8, wherein the prestage (110) is configured to effect the adaptation of the output audio signals (116) by means of a delay or amplification of a loudspeaker component signal going back to a virtual source, the delay or amplification corresponding to a distance of a virtual source from an imaginary center of a circle on which the loudspeaker positions may be placed.

10. The apparatus (100) as claimed in claim 9, wherein the prestage (110) is configured to add, for each loudspeaker position, the loudspeaker component signals for the moving virtual sources after the respective delay or amplification in order to generate an adapted output audio signal.

11. The apparatus (100) as claimed in any of claims 1 to 10, wherein the prestage (110) is configured to process input audio signals (112) encoded in accordance with XMT-SAW, Open-AI 5.1, Ambisonic, Quadrophonic, Prologic, Prologic II, Dolby Digital, Dolby Digital-EX, DTS, DTS-ES, SDDS, 10.2, THX or IMAX.

12. The apparatus (100) as claimed in any of claims 1 to 11, configured to provide, via the input audio signals (112) and the virtual positions (114), an image domain which is mapped to an original domain via the loudspeaker signals (102) and the loudspeaker array.

13. The apparatus (100) as claimed in any of claims 1 to 12, wherein the main stage (120) is configured to obtain additional audio signals or additional positions which are mapped to the loudspeaker signals (102) and to the loudspeaker array, and the formats of which differ from the formats of the input audio signals (112).

14. The apparatus (100) as claimed in any of claims 1 to 13, wherein the main stage (120) is configured to control a circular loudspeaker array.

15. The apparatus (100) as claimed in any of claims 1 to 14, wherein the main stage (120) is configured to control an irregular loudspeaker array such that the individual loudspeaker signals (102) are adapted to the irregular shape of the loudspeaker array.

16. The apparatus (100) as claimed in claim 15, wherein the main stage (120) is configured to perform the adaptation of the loudspeaker signals (102) to the irregular loudspeaker array by individually delaying and amplifying the loudspeaker signals (102).

17. A method of generating a number of loudspeaker signals (102) for a loudspeaker array which defines a reproduction space, the method comprising:
generating a plurality of output audio signals (116) while using one or more virtual sources, a virtual source comprising one input audio signal (112), respectively, which is associated with one or more virtual positions (114), each output audio signal (116) being associated to a loudspeaker position (118) specified by a prestage (110), and the plurality of output audio signals (116) together replicating a reproduction of the input audio signals (112) at the virtual positions (114), and a number of output audio signals (116) being smaller than a number of loudspeaker signals (102) for the loudspeaker array;
obtaining the plurality of output audio signals (116) and the loudspeaker positions (118) for each output audio signal (116); and
generating the number of loudspeaker signals (102) for the loudspeaker array, so that the loudspeaker positions (118) specified by the prestage (110) are replicated as virtual sources by the loudspeaker array.

18. A computer program having a program code for performing the method as claimed in claim 17, when the computer program runs on a computer or microcontroller.

## Revendications

1. Dispositif (100) pour générer un certain nombre de signaux de haut-parleur (102) pour un réseau de haut-parleurs définissant un espace de reproduction, aux caractéristiques suivantes:
un étage préliminaire (110) qui est réalisé pour générer, à l'aide d'une ou de plusieurs sources virtuelles, une source virtuelle présentant chaque fois un signal audio d'entrée (112) associé à une position virtuelle (114), une pluralité de signaux audio de sortie (116), chaque signal audio de sortie (116) étant associé à une position de haut-parleur (118) fixée par l'étage préliminaire (110), et l'étage préliminaire (110) étant réalisé de sorte que la pluralité de signaux audio de sortie (116) imitent ensemble une reproduction du ou des signaux audio d'entrée (112) à la ou aux positions virtuelles (114), et un nombre de signaux audio de sortie (116) étant inférieur à un nombre de signaux de haut-parleur (102) pour le réseau de haut-parleurs; et
un étage principal (120) qui est réalisé pour obtenir la pluralité de signaux audio de sortie (116) et pour obtenir par ailleurs, comme position virtuelle pour chaque signal audio de sortie (116), des positions de haut-parleur (118) fixées par l'étage préliminaire (110), et l'étage principal (120) étant réalisé pour générer le nombre de signaux de haut-parleur (102) pour le réseau de haut-parleurs de sorte que par le réseau de haut-parleurs soient imitées, comme sources virtuelles, les positions de haut-parleur (118) fixées par l'étage préliminaire (110).

2. Dispositif selon la revendication 1,
dans lequel les sources virtuelles utilisées par l'étage préliminaire (110) sont des sources virtuelles en mouvement à positions variables,
dans lequel les positions de haut-parleur fixées sont statiques, et
dans lequel les positions virtuelles correspondant aux positions de haut-parleur statiques fixées sont des positions statiques.

3. Dispositif (100) selon la revendication 1 ou 2,
dans lequel l'étage préliminaire est réalisé pour traiter toutes les sources virtuelles en mouvement à partir d'un certain nombre de sources virtuelles introduites comprenant des sources virtuelles en mouvement et statiques, et
dans lequel l'étage principal est réalisé pour ne traiter que des sources virtuelles statiques,
les sources virtuelles statiques comprenant les sources virtuelles fixées par les positions de haut-parleur statiques et, en outre, les sources virtuelles statiques introduites.

4. Dispositif (100) selon l'une des revendications 1 à 3, dans lequel l'étage principal (120) est réalisé pour générer le nombre de signaux de haut-parleur (102) et les positions de haut-parleur (118) fixées par l'étage préliminaire (110) par une synthèse de champ d'onde.

5. Dispositif (100) selon la revendication 1, dans lequel l'étage préliminaire (110) est réalisé pour générer les positions de haut-parleur (118) fixées de manière statique ou semi-statique de sorte que les modifications de la position de haut-parleur (118) aient lieu moins souvent ou plus lentement que les modifications des positions virtuelles (114).

6. Dispositif selon l'une des revendications 1 à 5, dans lequel l'étage principal (120) est réalisé pour émuler un système de haut-parleurs virtuel qui comporte moins de haut-parleurs que le réseau de haut-parleurs.

7. Dispositif (100) selon la revendication 6, dans lequel le système de haut-parleurs virtuel est émulé par des sources ponctuelles ou des ondes planes.

8. Dispositif (100) selon l'une des revendications 1 à 7, dans lequel l'étage préliminaire (110) est réalisé pour reproduire les modifications des positions virtuelles (114) par une adaptation des signaux audio de sortie (116) et pour laisser les positions de haut-parleur (118) inchangées.

9. Dispositif (100) selon la revendication 8, dans lequel l'étage (110) est réalisé pour réaliser l'adaptation des signaux audio de sortie (116) au moyen d'une temporisation ou d'une amplification d'un signal de composant de haut-parleur remontant à une source virtuelle selon une distance d'une source virtuelle à partir d'un point central de cercle imaginaire sur lequel peuvent être placées les positions de haut-parleur.

10. Dispositif (100) selon la revendication 9, dans lequel l'étage préliminaire (110) est réalisé pour additionner, pour chaque position de haut-parleur, les signaux de composant de haut-parleur pour les sources virtuelles en mouvement après la temporisation ou amplification respective, pour générer un signal audio de sortie adapté.

11. Dispositif (100) selon l'une des revendications 1 à 10, dans lequel l'étage préliminaire (110) est réalisé pour traiter les signaux audio d'entrée (112) qui sont codés selon XMT-SAW, Open-AI 5.1, Ambisonic, Quadrophonic, Prologic, Prologic II, Dolby Digital, Dolby Digital-EX, DTS, DTS-ES, SDDS, 10.2, THX ou IMAX.

12. Dispositif (100) selon l'une des revendications 1 à 11, réalisé pour mettre à disposition, par l'intermédiaire des signaux audio d'entrée (112) et des positions virtuelles (114), une zone d'image qui est reproduite sur une zone originale par l'intermédiaire des signaux de haut-parleur (102) et du réseau de haut-parleurs.

13. Dispositif (100) selon l'une des revendications 1 à 12, dans lequel l'étage principal (120) est réalisé pour obtenir des signaux audio additionnels ou des positions additionnelles qui sont reproduits sur les signaux de haut-parleur (102) et le réseau de haut-parleurs, dont le format diffère du format des signaux audio d'entrée (112).

14. Dispositif (100) selon l'une des revendications 1 à 13, dans lequel l'étage principal (120) est réalisé pour activer un réseau de haut-parleurs circulaire.

15. Dispositif (100) selon l'une des revendications 1 à 14, dans lequel l'étage principal (120) est réalisé pour activer un réseau de haut-parleurs irrégulier de sorte que les différents signaux de haut-parleur (102) soient adaptés à la forme irrégulière du réseau de haut-parleurs.

16. Dispositif (100) selon la revendication 15, dans lequel l'étage principal (120) est réalisé pour procéder à l'adaptation des signaux de haut-parleur (102) au réseau de haut-parleurs irrégulier par temporisation et amplification individuelle des signaux de haut-parleur (102).

17. Procédé pour générer un certain nombre de signaux de haut-parleur (102) pour un réseau de haut-parleurs définissant un espace de reproduction, aux étapes suivantes consistant à:
générer une pluralité de signaux audio de sortie (116) à l'aide d'une ou de plusieurs sources virtuelles, une source virtuelle présentant chaque fois un signal audio d'entrée (112) associé à une ou plusieurs positions virtuelles (114), chaque signal audio de sortie (116) étant associé à une position de haut-parleur (118) fixée par un étage préliminaire (110), et la pluralité de signaux audio de sortie (116) imitant ensemble une reproduction des signaux audio d'entrée (112) aux positions virtuelles (114), et un nombre de signaux audio de sortie (116) étant inférieur à un nombre de signaux de haut-parleur (102) pour le réseau de haut-parleurs;
obtenir la pluralité de signaux audio de sortie (116) et les positions de haut-parleur (118) pour chaque signal audio de sortie (116), et
générer le nombre de signaux de haut-parleur (102) pour le réseau de haut-parleurs de sorte que par le réseau de haut-parleurs soient imitées, comme sources virtuelles, les positions de haut-parleur (118) fixées par l'étage préliminaire (110).

18. Programme d'ordinateur avec un code de programme pour réaliser le procédé selon la revendication 17 lorsque le programme d'ordinateur est exécuté sur un ordinateur ou sur un microcontrôleur.
